# EUROPÄISCHE PATENTSCHRIFT

(11) **EP 2 307 830 B1**
(45) Veröffentlichungstag und Bekanntmachung des Hinweises auf die Patenterteilung: **12.09.2018**
(21) Anmeldenummer: 09780689.7
(22) Anmeldetag: 16.07.2009
(51) Int. Cl.: F25D 23/02, E05D 11/00

(54) **Haushaltgerät ausgerüstet mit einem Deckel zum Abdecken eines Lagerzapfens**
Household appliance fitted with a cap for covering a journal
Apparel électroménager équipé d'un cache concu pour recouvrir un tourillon

(30) Priorität: 22.07.2008 DE 102008040607
(43) Veröffentlichungstag der Anmeldung: 13.04.2011
(73) Patentinhaber: BSH Hausgeräte GmbH, 81739 München (DE)
(72) Erfinder: BEGUIRISTAIN IGOA, Jose Angel, E-31820 Etxarri Aranatz (ES); RAAB, Alfred, 73460 Hüttlingen (DE); RAPUN ARAGON, José Manuel, E-31014 Pamplona (ES)
(86) Internationale Anmeldenummer: PCT/EP2009/059129
(87) Internationale Veröffentlichungsnummer: WO 2010/010033

(56) Entgegenhaltungen:
- WO-A1-2004/048730
- DE-U1-202004 007 067
- FR-A3- 2 818 684
- GB-A- 2 252 789
- JP-A- 8 296 952
- JP-A- 2007 101 085
- JP-U- 54 122 472

## Beschreibung

Die vorliegende Erfindung betrifft ein Haushaltsgerät, insbesondere Kältegerät, umfassend einen Lagerwinkel zum Lagern einer Tür des Haushaltsgeräts, der einen mit im Wesentlichen rechtwinkligem Querschnitt ausgebildeten Lagerzapfen aufweist und einen Deckel zum Abdecken des Lagerzapfens. Bei Haushaltsgeräten, wie insbesondere Kältegeräten, trat immer wieder das Problem auf, dass der Öffnungswinkel der Tür nicht groß genug war und die auftretenden Kräfte beim Türanschlag nicht gut genug aufgenommen wurden. Daher wurde ein Scharniersystem entwickelt, das einen großen Öffnungswinkel der Tür ermöglicht und die auftretenden Kräfte beim Türanschlag aufnimmt.

Bei vielen Geräten ist ein elektrisches Kabel von dem so genannten Control Panel an der Vorderseite des Haushaltsgeräts in die Türe zu führen, damit an der Vorderseite der Türe angebrachte Bedienelemente mit dem Control Panel elektrisch verbunden oder dort angebrachte Anzeigeelemente mit Strom versorgt werden. Bei einem vorgenannten Scharniersystem mit einem Lagerzapfen mit rechtwinkligem Querschnitt - wozu z.B. auch ein quadratischer Querschnitt zu zählen ist - kann es vorkommen, dass der Deckel bei seiner Montage auf das entsprechende freie Ende des Lagerzapfens um 180° verdreht aufgesetzt wird. Falls dieser Fehler nicht baldmöglichst erkannt wird, entsteht unnötiger Arbeitsaufwand.

DE 20 2004 007067 U1 (als D1 bezeichnet) betrifft ein Kältegerät mit einem hohlachsigen Scharnier, das ein Lagerarm (2) mit einem Achsabschnitt (4, 6; 4, 13) aufweist, der an einem seiner Längsenden fest mit einer ersten Seite (18) des Lagerarms (2) verbunden ist und einem Durchgang (7), der sich durch den Achsabschnitt (4, 6; 4, 13) in axialer Richtung erstreckt, der in einer Lagerbuchse (19) drehbar gelagert ist, wobei der Durchgang (7) in einem zwischen der Lagerbuchse (19) und einer von der ersten Seite (18) abgewandten zweiten Seite des Lagerarms (2) liegenden Abschnitt eine Öffnung in radialer Richtung aufweist. Das Kältegerät weist ferner ein Gehäuse (23) zum Abdecken des Scharniers auf, wobei das Gehäuse (23) aus einer unteren Halbschale (25) und einer oberen Halbschale (32) besteht.

GB 2 252 789 A (als D2 bezeichnet) offenbart ein Scharnier für eine Tür eines Kältegerätes, wobei das Scharnier mit einer Scharnierabdeckung (4) versehen ist. Die Scharnierabdeckung (4) ist an einem abgestuften Abschnitt (7) des Türrahmens (3) angeordnet. Der abgestufte Abschnitt (7) ermöglicht eine schwenkbare Lagerung der Tür durch das in einer Ecke (C) des Türrahmens (3) ausgebildeten Scharniers. Die Scharnierabdeckung (4) weist eine Oberseite und eine Seitenfläche auf, wobei die Oberseite im Wesentlichen in der gleichen Ebene als eine Oberseite des Türrahmens angeordnet ist. Unter der Scharnierabdeckung (4) ist des Weiteren ein Führungselement zur Führung sowie dem Schutz einer elektrischen Leitung angeordnet.

JP 2007 101085 A (als D3 bezeichnet) betrifft eine Kabelabdeckung (40) für ein Türscharnier eines Kältegerätes, welche ein einfaches Anbringen und Entfernen der Kabelabdeckung (40) von dem Scharnier ermöglichen soll. Ein unteres Scharnier (30D) weist eine Boden (31) auf, welcher mit einem zylindrischen Scharnierstift (38) versehen ist. Die Kabelabdeckung (40) weist einen Einschub auf, welcher einen unteren Teil des Bodens (31) bedeckt. Die Kabelabdeckung ist ferner geeignet ein Kabel (21) aufzunehmen, das von dem Inneren des Kältegerätes durch die Kabelabdeckung (40) und durch den Scharnierstift, welcher hohl ist, in eine Tür des Kältegerätes geführt wird.

Der vorliegenden Erfindung liegt die Aufgabe zu Grunde, das bestehende Scharniersystem so weiterzuentwickeln, dass ein solcher Fehler bei der Montage erst gar nicht vorkommt oder zumindest frühestmöglich erkannt wird.

Diese Aufgabe wird mit einem Haushaltsgerät umfassend einen Deckel zum Abdecken eines ersten freien Endes eines mit im Wesentlichen rechtwinkligem Querschnitt ausgebildeten Lagerzapfens des Haushaltsgeräts gelöst. Vorteilhafte Weiterbildungen der Erfindung sind Gegenstand der abhängigen Ansprüche.

Erfindungsgemäß weist der Deckel einen seitlichen Einlass auf, durch den das elektrische Kabel in den Deckel eintreten kann. Außerdem ist der Deckel teilweise formschlüssig auf das erste freie Ende des Lagerzapfens aufsteckbar, was einen sicheren Verbleib des Deckels auf dem Lagerzapfen gewährleistet. Ferner weist der Deckel einen teilweise über den Umriss des Lagerzapfens hinausragenden Durchführungsbereich zum Durchführen des Kabels auf. Dadurch wird das Kabel an der Außenseite des Lagerzapfens geführt. Der Lagerwinkel, auf dessen erstes freies Ende der Deckel aufzustecken ist, weist außerdem ein vom ersten freien Ende abgewandtes zweites freies Ende auf, auf das eine Lagerbuchse für die Türe aufsteckbar ist. Diese Lagerbuchse weist eine Durchführung für ein elektrisches Kabel auf, die im Wesentlichen parallel zur vom ersten zum zweiten freien Ende verlaufenden Richtung - also im normalen Aufstellungszustand eines Haushaltsgeräts im Wesentlichen vertikal - ausgerichtet ist. Hierbei bedeutet "im Wesentlichen", dass es nicht auf die genaue Einhaltung einer Richtungs- oder Größenangabe ankommt, sondern dass übliche Fertigungstoleranzen oder unerhebliche Abweichungen keine Probleme bereiten. Durch die erfindungsgemäße Anordnung wird üblicherweise die Montage aufgrund der Formgestaltung des Deckels intuitiv richtig ausgeführt; anderenfalls kann sichergestellt werden, dass bei einer verdrehten Montage des Deckels dieser Fehler sofort im nächsten Montageschritt bemerkt wird. In anderen Worten gibt es einen Deckel für die Montage links am Haushaltsgerät und einen für die Montage rechts am Haushaltsgerät.

Gemäß einer bevorzugten Ausführungsform des erfindungsgemäßen Deckels ist der Einlass an dessen Umfang oberhalb des Lagerwinkels angeordnet, wodurch das Kabel auf dem Lagerwinkel aufliegen kann und dadurch zusätzlich gegen eine vertikale Verschiebung gesichert ist.

Vorzugsweise weist der Deckel eine Führungsrippe auf, die von seiner dem Haushaltsgerät zugewandten Seite hervorragt und sich im Wesentlichen parallel zu dem entsprechenden Teil des Lagerwinkels erstreckt. Dadurch kann sichergestellt werden, dass das elektrische Kabel bei der späteren Montage einer Abdeckung für den Lagerwinkel nicht ausweichen kann, sondern an Ort und Stelle bleibt und somit nicht eigens gesichert, festgehalten oder in eine gesonderte Führung eingelegt werden muss.

Wenn der Durchführungsbereich einen Abschnitt aufweist, dessen Querschnitt die Form eines Kreisbogens aufweist, kann in ästhetisch ansprechender Weise ein Übergang dieses Abschnitts zu einem entsprechenden Abschnitt einer Lagerbuchse mit kreisförmigem Querschnitt geschaffen werden.

Da der Lagerwinkel in der Regel gekrümmt ist, ist es für eine gute Führung des Kabels vorteilhaft, dass die Führungsrippe im Wesentlichen die gleiche Krümmung aufweist wie der Lagerwinkel.

Das Kabel kann noch besser geführt werden, wenn der Deckel im Bereich des Einlasses einen Kabelhalteabschnitt - vorzugsweise in Form einer Verlängerung der Stirnwand des Deckels - aufweist. Das Kabel wird dann zwischen diesem Kabelhalteabschnitt und dem Lagerwinkel präzise positioniert.

Ein für die Anwendung der vorliegenden Erfindung verwendeter Lagerwinkel mit einem Lagerzapfen, der einen im Wesentlichen rechtwinkligen Querschnitt aufweist, kann in vorteilhafter Weise als einfaches Stanzteil hergestellt werden, das durch geeignete Biegevorgänge geformt wird. Bei früheren Modellen konnte dagegen aus Gründen der Kabelführung nur eine kompliziertere Form des Lagerzapfens gewählt werden, die nicht als Stanz-/Biegeteil herstellbar war.

Ein erfindungsgemäßes Haushaltsgerät wie insbesondere ein Kältegerät umfasst einen Lagerwinkel zum Lagern einer Tür des Haushaltsgeräts, der einen mit im Wesentlichen rechtwinkligem Querschnitt ausgebildeten Lagerzapfen aufweist, der ein erstes freies Ende sowie ein zweites freies Ende aufweist, das vom ersten freien Ende abgewandt ist. Des Weiteren weist das Haushaltsgerät eine Lagerbuchse auf, die auf das zweite freie Ende des Lagerzapfens aufgesteckt ist und eine Durchführung für ein elektrisches Kabel umfasst, die im Wesentlichen parallel zu der Richtung ausgerichtet ist, die durch eine durch das erste und das zweite freie Ende verlaufende Linie definiert ist. Hierbei bedeutet "im Wesentlichen", dass es nicht auf die genaue Einhaltung einer Richtungs- oder Größenangabe ankommt, sondern dass übliche Fertigungstoleranzen oder unerhebliche Abweichungen keine Probleme bereiten. Darüber hinaus umfasst das Haushaltsgerät einen Deckel zum Abdecken des ersten freien Endes, der einen seitlichen Einlass für das elektrische Kabel umfasst. Außerdem ist der Deckel teilweise formschlüssig auf das erste freie Ende des Lagerzapfens aufsteckbar, was einen sicheren Verbleib des Deckels auf dem Lagerzapfen gewährleistet. Ferner weist der Deckel einen teilweise über den Umriss des Lagerzapfens hinausragenden Durchführungsbereich zum Durchführen des Kabels auf. Dadurch wird das Kabel an der Außenseite des Lagerzapfens geführt. Durch die erfindungsgemäße Anordnung wird normalerweise die Montage aufgrund der Formgestaltung des Deckels automatisch richtig ausgeführt; anderenfalls kann sichergestellt werden, dass dieser Fehler bei einer verdrehten Montage des Deckels im nächsten Montageschritt sogleich bemerkt wird.

Es ist von Vorteil, wenn die Lagerbuchse einen mit dem Durchführungsbereich des Deckels korrespondierenden Abschnitt als Kabelkanal für das Kabel aufweist, da dies eine besonders einfache Führung des Kabels ermöglicht.

Weitere Vorteile, Merkmale und Besonderheiten der Erfindung ergeben sich aus der nachfolgenden Beschreibung einer vorteilhaften Ausführungsform. Es zeigen:
- Fig. 1 ein Haushaltsgerät mit einer über einen Lagerwinkel angelenkten Tür, bei dem die vorliegende Erfindung eingesetzt werden kann, in perspektivischer Darstellung,
- Fig. 2 eine der Fig. 1 ähnliche Ansicht, bei der weder Deckel noch Lagerbuchse bereits vollständig aufgesetzt sind,
- Fig. 3 einen links montierten Lagerwinkel mit vorbereiteter Abdeckung, und
- Fig. 4 einen rechts montierten Lagerwinkel mit vorbereiteter Abdeckung.

Fig. 1 zeigt ein Haushaltsgerät 9 mit geöffneter Türe 9a. Am Haushaltsgerät 9 ist ein Lagerwinkel 10 befestigt, an dessen freiem Ende 11 ein Lagerzapfen 12 angeordnet ist. Der Lagerwinkel 10 mit dem Lagerzapfen 12 ist spiegelsymmetrisch um seine horizontale Längsachse ausgebildet. Das heißt, es braucht nur eine Bauform des Lagerwinkels 10 hergestellt zu werden, die dann rechts oder links am Haushaltsgerät 9 befestigt werden kann. Der Lagerzapfen 12 weist einen in Horizontalrichtung im Wesentlichen rechteckförmigen Querschnitt auf.

Auf das untere freie Ende 15 (vgl. Fig. 3) des Lagerzapfens 12 ist eine Lagerbuchse 20 aufgesteckt, welche die Tür 9a drehbar lagert. Durch die Lagerbuchse 20 hindurch ist über eine Durchführung 22 ein elektrisches Kabel 60 geführt, das ins Innere des Haushaltsgeräts 9 zu einem sogenannten Control Panel geführt ist, mit dem unter anderem Steuer- und Regelfunktionen ausgeführt werden können. Im Bereich des Control Panels ist eine Aussparung 6 vorgesehen, in die eine Abdeckung für den Lagerwinkel 10 eingerastet werden kann. Eine Frontblende 8 deckt zumindest einen Teil des Control Panels ab.

Ein Deckel 30 kann in der durch den Pfeil A gezeigten Richtung auf das erste, obere freie Ende 14 des Lagerzapfens 12 aufgesteckt werden. Der Deckel 30 ist innen so geformt, dass er formschlüssig auf den Lagerzapfen 12 aufgesteckt werden kann. An der dem Haushaltsgerät 9 zugewandten Seite des Deckels 30 ragt eine Führungsrippe 34 hervor, die im Wesentlichen die gleiche Krümmung wie der Lagerwinkel 10 in diesem Bereich aufweist. Dadurch kann erreicht werden, dass das Kabel 60 in seitlicher, also horizontaler Richtung nicht zum Haushaltsgerät 9 hin verrutschen kann, sondern sicher geführt ist. Der Deckel 30 weist an seiner dem Kabel 60 zugewandten Seite einen Einlass 32 für das Kabel 60 auf, welches dann weiter durch die Lagerbuchse 20 hindurch nach unten verläuft. Um dem Kabel 60 auch eine Abstützung bzw. Führung nach oben zu gewährleisten, weist der Deckel 30 einen Kabelhalteabschnitt 33 auf, der als die Stirnseite bzw. Oberseite des Deckels 30 verlängernde Fläche ausgebildet ist.

Fig. 2 zeigt den Deckel 30 vor dem Aufsetzen auf das obere, erste freie Ende 14 des Lagerzapfens 12. Sowohl die Führungsrippe 34 als auch der Kabelhalteabschnitt 33 können das Kabel 60 auf dem entsprechenden Bereich des Lagerwinkels 10 fixieren. Somit ist nicht zu befürchten, dass sich das Kabel 60 beim Aufstecken einer Abdeckung 40 (vgl. Fig. 3 und 4) für den Lagerwinkel 10 verschieben könnte. Fig. 2 zeigt auch die Lagerbuchse 20 vor dem Aufsetzen auf das untere, zweite freie Ende 15 des Lagerzapfens 12. Im Inneren der Lagerbuchse 20 ist die Durchführung 22 für das elektrische Kabel 60 erkennbar.

In dem Deckel 30 ist ein Durchführungsbereich 35 vorgesehen, der sich an den Einlass 32 anschließt und zur Durchführung des Kabels 60 bestimmt ist. Hieran schließt sich ein Abschnitt 36 an, der teilweise einen kreisförmigen Querschnitt aufweist und in dem das Kabel 60 nach unten verläuft. Durch einen entsprechend geformten Abschnitt 26 der Lagerbuchse 20 wird das Kabel 60 dann weiter nach unten geführt. In Fig. 2 ist ersichtlich, dass die Führungsrippe 34 in etwa die gleiche Höhe aufweist wie das auf dem Lagerwinkel 10 aufliegende Kabel 60. Hierdurch wird sichergestellt, dass in einem nachfolgenden Schritt eine Abdeckung problemlos auf den Lagerwinkel 10 mit dem darauf angeordneten Kabel 60 aufgeschoben werden kann.

Gemäß Darstellung in Fig. 3 und 4 kann eine Abdeckung 40 über einen links bzw. rechts am Haushaltsgerät befestigen Lagerwinkel 10 geschoben worden. Die Abdeckung 40 weist Rasthaken 44 auf, die in die in Fig. 3 dargestellte Aussparung 6 an der Vorderseite des Haushaltsgeräts 9 eingerastet werden. Die Rasthaken 44 bilden eine Verbindungseinrichtung 42.

Es ist festzuhalten, dass die Abdeckung 40 nicht auf den Lagerwinkel 10 selbst aufgesteckt bzw. aufgeklemmt ist, sondern mit der Aussparung 6 in der Frontblende 8 des Haushaltsgeräts 9 verrastet ist. Die Abdeckung greift dabei bündig, passgenau und ohne störende Fugen bzw. Schlitze in die Frontblende ein. Dies kann selbst dann gewährleistet werden, wenn der Lagerwinkel 10 aufgrund von Lagetoleranzen vertikal, horizontal oder in einer schrägen Richtung versetzt angeordnet ist. Als zusätzliche Stütze weist die Abdeckung 40 an ihrem freien Ende 41 einen über eine elastische Rippe 46 mit ihr verbundenen Rasthaken 45 auf, der locker, also mit Spiel, in eine entsprechende (nicht dargestellte) Ausnehmung der Lagerbuchse 20 eingreift und damit den Abschnitt 26 der Lagerbuchse 20, der einen kreisbogenförmigen Querschnitt aufweist, untergreift. Dadurch ist die Abdeckung 40 nicht an dem Lagerwinkel 10 bzw. der auf ihn aufgesteckten Lagerbuchse 20 nach oben oder unten fixiert, und es kommt selbst bei eventuell auftretenden Lagetoleranzen des Lagerwinkels 10 nicht zu einem Verziehen der Abdeckung 40 oder zu deren Verrutschen. Somit stellt der Deckel 30 eine vorläufige Positionierung des Kabels 60 sicher, während die Abdeckung 40 das Kabel 60 endgültig positioniert bzw. fixiert.

Gemäß Fig. 3 und 4 sind die Lagerbuchse 20 und der Deckel 30 so ausgestaltet, dass sie den Lagerzapfen - jedenfalls auf der für einen Betrachter zugänglichen Seite - vollständig umschließen. Somit kann eine Lackierung des Lagerzapfens, die ansonsten aus ästhetischen Gründen geboten wäre, unterbleiben.

Aus Fig. 3 und 4 kann außerdem entnommen werden, dass die Abdeckung 40 die Führungsrippe 34 des Deckels 30 übergreift bzw. umgreift und somit verhindert, dass der Deckel 30 bei einer entsprechenden Belastung durch beispielsweise einen Stoß nach oben ausweichen kann.

Ferner ist zu bemerken, dass die Abdeckung 40 symmetrisch zu ihrer horizontalen Längsachse ist. Somit braucht nur eine Ausführung der Abdeckung 40 hergestellt zu werden, und diese wird durch einfaches Drehen um 180° in die richtige Lage für die Montage links bzw. rechts am Haushaltsgerät 9 gebracht. Für die jeweilige Montage des Deckels 30 links oder rechts sind jedoch zwei verschiedene Bauformen des Deckels 30 erforderlich.

### Bezugszeichenliste

- 6: Aussparung
- 7: Control Panel
- 8: Frontblende
- 9: Haushaltsgerät
- 9a: Tür
- 10: Lagerwinkel
- 11: freies Ende
- 12: Lagerzapfen
- 14: erstes freies Ende
- 15: zweites freies Ende
- 20: Lagerbuchse
- 22: Durchführung
- 26: Abschnitt
- 30: Deckel
- 32: Einlass
- 33: Kabelhalteabschnitt
- 34: Führungsrippe
- 35: Durchführungsbereich
- 36: Abschnitt
- 40: Abdeckung
- 41: freies Ende
- 42: Verbindungseinrichtung
- 44: Rasthaken
- 45: Rasthaken
- 46: elastische Rippe
- 60: Kabel
- A: Montagerichtung

## Patentansprüche

1. Haushaltsgerät (9), insbesondere Kältegerät, umfassend
einen Lagerwinkel (10) zum Lagern einer Tür (9a) des Haushaltsgeräts (9), der einen mit im Wesentlichen rechtwinkligem Querschnitt ausgebildeten Lagerzapfen (12) aufweist, der ein erstes freies Ende (14) und ein vom ersten freien Ende (14) abgewandtes zweites freies Ende (15) aufweist,
eine Lagerbuchse (20), die auf das zweite freie Ende (15) des Lagerzapfens (12) aufgesteckt ist und eine Durchführung (22) für ein elektrisches Kabel (60) umfasst, die im Wesentlichen parallel zur vom ersten zum zweiten freien Ende verlaufenden Richtung ausgerichtet ist, und
einen Deckel (30) zum Abdecken des ersten freien Endes (14),
wobei der Deckel (30)
einen seitlichen Einlass (32) für das elektrische Kabel (60) umfasst und
teilweise formschlüssig auf den Lagerzapfen (12) aufgesteckt ist sowie teilweise einen über den Umriss des Lagerzapfens (12) hinausragenden Durchführungsbereich (35) für die Durchführung (22) des Kabels aufweist.

2. Haushaltsgerät (9) nach Anspruch 1,
**dadurch gekennzeichnet, dass**
der Einlass (32) am Umfang des Deckels (30) oberhalb des Lagerwinkels (10) angeordnet ist.

3. Haushaltsgerät (9) nach Anspruch 1 oder 2,
**dadurch gekennzeichnet, dass**
der Deckel (30) an seiner dem Haushaltsgerät (9) zugewandten Seite eine Führungsrippe (34) aufweist, die sich im Wesentlichen parallel zum Lagerwinkel (10) erstreckt.

4. Haushaltsgerät (9) nach einem der vorhergehenden Ansprüche,
**dadurch gekennzeichnet, dass**
der Durchführungsbereich (35) einen Abschnitt (36) mit kreisbogenförmigem Querschnitt aufweist.

5. Haushaltsgerät (9) nach Anspruch 4,
**dadurch gekennzeichnet, dass**
die Lagerbuchse (20) einen mit dem Durchführungsbereich (35) korrespondierenden Abschnitt (26) als Kabelkanal für das Kabel (60) aufweist.

6. Haushaltsgerät (9) nach einem der vorhergehenden Ansprüche,
**dadurch gekennzeichnet, dass**
der Deckel (30) im Bereich des Einlasses (32) einen Kabelhalteabschnitt (33) aufweist, wobei das Kabel (60) zwischen dem Kabelhalteabschnitt (33) und dem Lagerwinkel (10) angeordnet ist.

## Claims

1. Household appliance (9), in particular refrigeration appliance, comprising
a bearing angle (10) for mounting a door (9a) of the household appliance (9), which has a journal (12) designed with an essentially square cross-section, which has a first free end (14) and a second free end (15) facing away from the first free end (14),
a bearing bush (20) which is fitted onto the second free end (15) of the journal (12) and comprises a leadthrough (22) for an electric cable (60) which is aligned essentially in parallel to the direction running from the first to the second free end, and
a cap (30) for covering the first free end (14),
wherein the cap (30)
comprises a lateral inlet (32) for the electrical cable (60) and
is fitted onto the journal (12) in a partly form-fit manner and partly has a leadthrough region (35) projecting beyond the periphery of the journal (12) for the leadthrough (22) of the cable.

2. Household appliance (9) according to claim 1,
**characterised in that**
the inlet (32) is arranged at the periphery of the cap (30) above the bearing angle (10).

3. Household appliance (9) according to claim 1 or 2,
**characterised in that**
the cap (30) has a guide rib (34) on its side facing towards the household appliance (9), which extends essentially in parallel to the bearing angle (10).

4. Household appliance (9) according to one of the preceding claims,
**characterised in that**
the leadthrough region (35) has a section (36) having a cross-section in the shape of a circular arc.

5. Household appliance (9) according to claim 4,
**characterised in that**
the bearing bush (20) has a section (26) corresponding to the leadthrough region (35) as a cable duct for the cable (60).

6. Household appliance (9) according to one of the preceding claims,
**characterised in that**
the cap (30) has a cable retaining section (33) in the region of the inlet (32), wherein the cable (60) is arranged between the cable retaining section (33) and the bearing angle (10).

## Revendications

1. Appareil ménager (9), en particulier appareil frigorifique, comprenant une équerre d'appui (10) pour l'appui d'une porte (9a) de l'appareil ménager (9), laquelle équerre présente un tourillon (12) exécuté avec une section essentiellement rectangulaire, qui présente une première extrémité libre (14) et une deuxième extrémité libre (15) éloignée de la première extrémité libre (14), un coussinet (20) inséré sur la deuxième extrémité libre (15) du tourillon (12) et une traversée (22) pour un câble électrique (60), orientée essentiellement en parallèle à la direction s'étendant de la première à la deuxième extrémité libre, et un cache (30) pour cacher la première extrémité libre (14), dans lequel le cache (30) englobe une entrée latérale (32) pour le câble électrique (60) et est inséré en partie par complémentarité de formes sur le tourillon (12) et présente en partie une zone de traversée (35) s'étendant au-delà du pourtour du tourillon (12) pour la traversée (22) du câble.

2. Appareil ménager (9) selon la revendication 1, **caractérisé en ce que** l'entrée (32) est disposée sur le pourtour du cache (30) au-dessus de l'équerre d'appui (10).

3. Appareil ménager (9) selon la revendication 1 ou 2, **caractérisé en ce que** le cache (30) présente, sur son côté dirigé vers l'appareil ménager (9) une nervure de guidage (34) qui s'étend essentiellement en parallèle à la cornière d'appui (10).

4. Appareil ménager (9) selon l'une des revendications précédentes, **caractérisé en ce que** la zone de traversée (35) présente un tronçon (36) à section en arc de cercle.

5. Appareil ménager (9) selon la revendication 4, **caractérisé en ce que** le coussinet (20) présente, en guise de conduit de câbles pour le câble (60), un tronçon (26) correspondant à la zone de traversée (35).

6. Appareil ménager (9) selon l'une des revendications précédentes, **caractérisé en ce que** le cache (30) présente dans la zone de l'entrée (32) une section de retenue de câble (33), dans lequel le câble (60) est disposé entre la section de retenue de câble (33) et l'équerre d'appui (10).
